# EUROPÄISCHE PATENTSCHRIFT

(11) **EP 1 124 050 B1**
(45) Veröffentlichungstag und Bekanntmachung des Hinweises auf die Patenterteilung: **21.12.2005**
(21) Anmeldenummer: 01101850.4
(22) Anmeldetag: 26.01.2001
(51) Int. Cl.: F02D 41/02, F02D 41/14

(54) **Verfahren und Vorrichtung zur Desulfatisierung eines Stickoxidspeicherkatalysators**
Method and device for desulphating a nox accumulator catalyst
Procédé et dispositif de la désulfatation d'un catalyseur accumulateur de nox

(30) Priorität: 08.02.2000 DE 10005473
(43) Veröffentlichungstag der Anmeldung: 16.08.2001
(73) Patentinhaber: Bayerische Motoren Werke Aktiengesellschaft, 80809 München (DE)
(72) Erfinder: Ramatschi, Stephan, 85604 Zorneding (DE); Müller, Peter, 81673 München (DE); Detterbeck, Stefan, 80804 München (DE); Milanovic, Igor, 81545 München (DE)

(56) Entgegenhaltungen:
- EP-A- 0 915 244
- EP-A- 0 962 639
- EP-A- 0 972 927
- DE-A- 19 827 195
- DE-A- 19 859 462
- US-A- 5 724 808

## Beschreibung

Die Erfindung betrifft ein Verfahren und eine Vorrichtung gemäß der im Oberbegriff des Patentanspruch 1 genannten Art.

Eine Möglichkeit den Brennstoffverbrauch von Brennkraftmaschinen zu reduzieren ist der magere Motorbetrieb. Dies bedeutet, die Brennkraftmaschine wird nicht mit einem stöchiometrischen Verhältnis von Luft und Brennstoff betrieben, sondern mit Luftüberschuß. Bei dieser Betriebsart können die Stickoxid-Emissionen (NOₓ) bei Verwendung eines heute üblichen Dreiwegekatalysator nicht reduziert werden, sodass die gesetzlich vorgegebenen Abgasgrenzwerte nicht einhaltbar sind. Aus diesem Grund werden zur Abgasnachbehandlung bei magerem Motorbetrieb Stickoxidspeicherkatalysatoren eingesetzt. Diese speichern die von der Brennkraftmaschine emittierten NOₓ-Rohemissionen während des Motormagerbetriebs zwischen. Nach einiger Zeit wird die Brennkraftmaschine fett betrieben, um die gespeicherten Stickoxide wieder frei zu setzen und chemisch in unschädliche Stoffe umzuwandeln. Als fetter Motorbetrieb wird ein Motorbetrieb mit Brennstoffüberschuß bezeichnet.

Heute üblicherweise verwendete Brennstoffe und Motorschmiermittel beinhalten neben den gewünschten Kohlenwasserstoffketten auch nicht erwünschte Bestandteile. Hierzu zählt neben anderen der Schwefel und dessen chemischen Verbindungen. Beim Motorbetrieb wird Schwefel in Form von Schwefeldioxid (SO₂) von der Brennkraftmaschine ausgestoßen. Problematisch für die neuen Beschichtungen von NOₓ-Speicherkatalysatoren ist deren Anfälligkeit für eine Schwefelvergiftung durch Sulfatbildung in und auf dem Katalysatormaterial. Als Folge der Schwefelvergiftung nimmt die Speicherkapazität des NOₓ-Speicherkatalysators für Stickoxide bis zur Unwirksamkeit ab.

Die Erfindung geht aus von der EP-A-0 915 244, in der ein Verfahren zum Betrieb einer Brennkraftmaschine zur Desulfatisierung eines in einer Abgasreinigungsanlage angeordneten NOx-Speicherkatalysators durch zyklischen Wechsel des Luftverhältnisses beschrieben, ist wobei die NOx-Emission im Verbrennungsabgas nach einem NOx-Speicherkatalysator fortlaufend oder intermittierend gemessen und gleichzeitig ein weiterer Wert für eine NOx-Konzentration vor dem NOx-Speicherkatalysator ermittelt wird und der Quotient aus dem Wert der NOx-Konzentration vor dem NOx-Speicherkatalysator zu dem NOx-Messwert nach dem NOx-Speicherkatalysator gebildet wird und dieser mit einem ersten Sollwert fortlaufend verglichen wird, wobei bei Unterschreitung eines ersten Sollwertes eine Desulfatisierung eingeleitet wird.

Nachteilig an dem zitierten Stand der Technik ist, dass die Dauer der Desulfatisierung durch ein festes Zeitfenster vorgegeben ist. Aufgrund des unexakten Abbruchkriteriums, d. h. Abbruch der Desulfatisierung nach einer vorbestimmten Dauer, dauert die Desulfatisierung in der Regel länger als es für die Desulfatisierung notwendig ist. Dies bedeutet, dass auch nachdem der NOx-Speicherkatalysator bereits vollständig desulfatisiert ist, der "fette" Betrieb, d. h. Betrieb der Brennkraftmaschine mit einem Kraftstoffüberschuss, weiter andauert. Dies führt zu erheblichen Emissionsnachteilen, der Kraftstoffverbrauch der Brennkraftmaschine wird erhöht und Kohlenwasserstoffe verlassen den Abgasstrang unverbrannt und belasten die Umwelt. Aber auch während der Desulfatisierung treten Kohlenwasserstoffdurchbrüche auf, die den Abgasstrang ebenfalls unverbrannt verlassen und die Umwelt unnötig belasten. Ferner kann eine sich an eine Desulfatisierungsphase anschließende Schwefelwasserstoffemission nicht verhindert werden.

Aufgabe unserer Erfindung ist es, die Kohlenwasserstoffemission bereits während und nach einer Desulfatisierung des NOx-Speicherkatalysators zu minimieren.

Diese Aufgabe wird durch die Merkmale im kennzeichnenden Teil des Patentanspruchs 1 dadurch gelöst, dass während der Desulfatisierung in jeder Magerphase die NOx-Konzentration im Verbrennungsabgas nach dem NOx-Speicherkataiysator gemessen und gleichzeitig ein weiterer Wert für die NOx-Konzentration im Verbrennungsabgas vor dem NOx-Speicherkatalysator ermittelt wird, der Quotient aus dem Wert der NOx-Konzentration vor dem NOx-Speicherkatalysator zu dem NOx-Messwert nach dem NOx-Speicherkatalysator gebildet und dieser mit einem zweiten Sollwert fortlaufend verglichen wird, und dass bei Überschreitung des zweiten Sollwertes die Desulfatisierung gestoppt wird.

Durch das erfindungsgemäße Verfahren gemäß Patentanspruch 1 und die erfindungsgemäße Vorrichtung gemäß Patentanspruch 6 werden alle o. g. Nachteile vermieden.

Dem Grundgedanken der Erfindung liegen Messungen zugrunde, die bestätigen, dass mit einem NOₓ-Sensor indirekt die von einem NOₓ-Speicherkatalysator während der Desulfatisierung emittierten Schwefeldioxidkonzentation (SO₂) nachgewiesen werden. Dieser Effekt wird ausgenutzt, um den Grad der Desulfatisierung eines NOₓ-Speicherkatalysators zu bestimmen. Diese Bestimmung ist unabhängig vom Schwefelgehalt im Brennstoff und von der Alterung des NOₓ-Speicherkatalysators.

Durch Messung der NOₓ-Emission in Strömungsrichtung nach dem NOₓ-Speicherkatalysator wird, stellvertretend für die SO₂-Konzentation im Verbrennungsabgas nach dem NOₓ-Speicherkatalysator, während einer Desulfatisierung ein Abbruchzeitpunkt für diese durch Unterschreiten eines definierten zweiten Sollwertes festgelegt. Vorteilhaft zur Bestimmung des Desulfatisierungsgrades des NOₓ-Speicherkatalysators ist die Durchführung einer NOₓ-Messung anstelle einer aufwendigen SO₂-Konzentrationsmessung im Verbrennungsabgas. Das hier dargelegte Verfahren gestattet eine bedarfsgerechte Desulfatisierung, unabhängig vom Schwefelgehalt des Brennstoffs, direkt abgeleitet aus der NOₓ-Konzentration im Verbrennungsabgas nach dem NOₓ-Speicherkatalysator und der NOₓ-Konzentration im Verbrennungsabgas vor dem NOₓ-Speicherkatalysator. Dies führt, neben dem Motormagerbetrieb, zu weiterer Brennstoffersparnis, da die Desulfatisierung nur so lang, wie es bis zur Wiederherstellung der notwendigen NOₓ-Katalysatoreffizenz notwendig ist, durchgeführt wird. Hieraus leitet sich wiederum vorteilhaft eine längere Katalysatorlebensdauer ab, da sowohl eine übermäßige Verschwefelung als auch ein zu langer Betrieb mit Temperaturerhöhung im NOₓ-Speicherkatalysator vermieden wird. Die Temperaturerhöhung kommt unter anderem durch eine exotherme Reaktion aufgrund der fetten Motorbetriebsphasen im NOₓ-Speicherkatalysator zustande. Sie unterstützt zusätzlich den Schwefel-Abbau. Zusätzlich wird eine gleichbleibend hohe NOₓ-Umsetzungsrate des Speicherkatalysators über seine gesamte Lebensdauer realisiert.

Vorteilhaft nach Anspruch 7 ist die ständige Verfügbarkeit der aktuellen NOₓ-Konzentration im Verbrennungsabgas vor dem NOₓ-Speicherkatalysator durch eine einfache NOₓ-Messung mit einem zweiten NOₓ-Sensor, da durch Quotientenbildung von NOₓ-Konzentration im Verbrennungsabgas vor dem NOₓ-Speicherkatalysator zur NOₓ-Emission nach dem NOₓ-Speicherkatalysator die Katalysatoreffizienz bestimmt wird.

Vorteilhaft nach Anspruch 8 ist der Entfall eines Bauteiles bei Verwendung eines vorhandenen Steuergeräts anstelle eines zweiten NOₓ-Sensors zur Bereitstellung der NOₓ-Konzentration im Verbrennungsabgas vor dem NOₓ-Speicherkatalysator. In einem Speicher ist ein Kennfeld mit der NOₓ-Konzentration im Verbrennungsabgas vor dem NOₓ-Speicherkatalysator für jeden Betriebspunkt der Brennkraftmaschine abgelegt. Die Kennfeldwerte werden durch Messungen an einer Brennkraftmaschine ermittelt oder mit Hilfe von Verbrennungsmodellen in einer Recheneinheit in dem Steuergerät berechnet.

Vorteilhaft nach Anspruch 9 ist die Anpassung von Veränderungen im Brennverfahren der Brennkraftmaschine durch einfache Softwareänderungen im Steuergerät.

Positiv nach Anspruch 10 ist der Einsatz eines Kombinationssenors, der neben NOₓ auch O₂ misst. Dies bedeutet, dass für den Magerbetrieb die heute üblichen O₂-Sensoren (Lambda-Sonde für λ-Messung) für Dreiwegekatalysatoren durch einen Kombinationssensor ersetzbar sind.

Weitere Einzelheiten eines bevorzugten Ausführungsbeispieles sind aus den sieben beigelegten Zeichnungen zu entnehmen. Es stellen im Einzelnen dar:
Fig. 1: Prinzipaufbau zum Betrieb einer Brennkraftmaschine zur Desulfatisierung eines Stickoxidspeicherkatalysators
Fig. 2: weitere Ausbildungsvariante von Fig. 1
Fig. 3: weitere Ausbildungsvariante von Fig. 1
Fig. 4: Zeitlicher Verlauf von Schwefeldioxid- und Schwefelwasserstoffemission während einer kontinuierlichen Desulfatisierung
Fig. 5: Zeitlicher Verlauf von Schwefeldioxid- und Stickoxid-Emission während einer Wechseldesulfatisierung
Fig. 6: Flußdiagramm zur Erkennung einer Schwefelvergiftung
Fig. 7: Flußdiagramm zur bedarfsgerechten Beendung einer Wechseldesulfatisierung

Fig. 1 zeigt eine von einem elektronischen Steuergerät 1 gesteuerte mehrzylindrige Brennkraftmaschine 2, die für mageren Motorbetrieb ausgelegt ist. Die Verbrennungsabgase werden durch eine Abgasanlage 3 abgeleitet. Ein in der Abgasanlage 3 angeordneter NOₓ-Speicherkatalysator 4 reinigt die Verbrennungsabgase von Stickoxiden. Ein erster NOₓ-Sensor 5, in Strömungsrichtung hinter dem NOₓ-Speicherkatalysator 4 angeordnet, misst die NOₓ-Emission nach dem NOₓ-Speicherkatalysator 4. Vor dem NOₓ-Speicherkatalysator 4 ist ein zweiter NOₓ-Sensor 6 in die Abgasanlage 3 angeordnet, der die NOₓ-Konzentration im Verbrennungsabgas vor dem NOₓ-Speicherkatalysator 4 misst. Beide NOₓ-Sensoren 5 und 6 sind mit dem Steuergerät 1 verbunden. Durch Quotientenbildung der NOₓ-Konzentration im Verbrennungsabgas vor dem NOₓ-Speicherkatalysator 4 zur NOₓ-Emission nach dem NOₓ-Speicherkatalysator 4 werden von dem Steuergerät 1 die Katalysatoreffizienz, bzw. seine Beladung mit Schwefelverbindungen ermittelt. Das Steuergerät 1 verfügt über einen Speicher mit Sollwerten 27. Durch Vergleich des Quotienten mit einem ersten Sollwert wird die Brennkraftmaschine 2 derart gesteuert, dass der NOₓ-Speicherkatalysator 4 vor einer unzulässig starken Verschwefelung geschützt und bedarfsgerecht desulfatisiert wird. Der erste Sollwert ist abhängig von der aktuell von der Brennkraftmaschine 2 angeforderten Last, entsprechend dem aktuellen Betriebszustand.

Fig. 2 zeigt eine Ausgestaltungsvariante der Erfindung. Die Darstellung entspricht im Wesentlichen der in Fig. 1 dargestellten Anordnung. Der einzige Unterschied besteht darin, dass der zweite NOₓ-Sensor 6 durch einen Speicher mit Kennfeld 28 ersetzt ist. In diesem Kennfeld sind die NOₓ-Konzentrationen im Verbrennungsabgas der Brennkraftmaschine 2 vor dem NOₓ-Speicherkatalysator 4 abgelegt. Die im Kennfeld abgelegten NOₓ-Konzentrationen vor dem NOₓ-Speicherkatalysator 4 werden entweder durch Messungen oder durch numerische Simulationen mit Verbrennungsmodellen erhalten. Anstelle der Messung mit dem zweiten NOₓ-Sensor 6 werden ständig die im Kennfeld abgelegten, dem aktuellen Betriebszustand entsprechenden NOₓ- Konzentrationen vor dem NOₓ-Speicherkatalysator 4 der Brennkraftmaschine 2, abgefragt. Die Quotientenbildung und der Sollwertvergleich mit dem ersten Sollwert erfolgen wie in dem zuerst genannten Prinzipaufbau.

Fig. 3 zeigt eine weitere Ausgestaltungsvariante der Erfindung. Die Darstellung entspricht im Wesentlichen der in Fig. 1 dargestellten Anordnung. Der Unterschied besteht darin, dass der zweite NOₓ-Sensor 6 durch die Recheneinheit mit einem Verbrennungsmodell im Steuergerät 1 ersetzt ist. Dieses berechnet die aktuelle NOₓ-Konzentration vor dem NOₓ-Speicherkatalysator 4 entsprechend dem Betriebszustand der Brennkraftmaschine 2. Die Quotientenbildung und der Sollwertvergleich mit dem ersten Sollwert erfolgen wie in dem zuerst genannten Prinzipaufbau.

Fig. 4 zeigt einen zeitlichen Verlauf von Schwefeldioxid-Emissionen 7, Schwefelwasserstoff-Emissionen 8, Luftverhältnis λ 9, Stickoxid-Emissionen 10 gemessen nach dem NOₓ-Speicherkatalysator 4, Temperaturen des Verbrennungsabgases 11 gemessen in dem NOₓ-Speicherkatalysator 4, die Stickoxid-Konzentrationen im Verbrennungsabgas 12 und Temperaturen des Verbrennungsabgases 13, gemessen vor dem NOₓ-Speicherkatalysator 4, während einer kontinuierlichen Desulfatisierung. Gemessen sind die Werte an einer saugrohreinspritzenden 6-zylindrigen Brennkraftmaschine bei 3250 1/min. Die Desulfatisierung wird ausschließlich durch fetten Motorbetrieb - keine Wechseldesulfatisierung - durchgeführt. Auf der X-Achse ist der Zeitverlauf in Sekunden ersichtlich, die Y-Achse zeigt die relative Amplitude der Messwerte. Die Desulfatisierung beginnt bei etwa 55 Sekunden, das Luftverhältnis λ 9 sinkt. Der Verlauf der Temperatur des Verbrennungsabgases 13 in Strömungsrichtung vor dem NOₓ-Speicherkatalysator 4 steigt schneller an als der Verlauf der Temperatur des Verbrennungsabgases 11 in dem NOₓ-Speicherkatalysator 4. Die Schwefeldioxid-Emission 7 erreicht nach etwa 15 Sekunden ein Maximum, und fällt dann wieder auf ein niedriges Niveau ab. Wenige Sekunden später steigt die Schwefelwasserstoff-Emission 8 stark an. Wie in der Aufgabe dargestellt ist dies der Zeitpunkt zu dem die Desulfatisierung abgebrochen werden muß, wenn kein Schwefelwasserstoff emittiert werden darf.

Fig. 5. zeigt eine Simultanmessung während einer Wechseldesulfatisierung. Über der Zeitachse in Sekunden sind entsprechend der Fig. 2, sämtliche zuvor genannten Messwerte, ermittelt an den selben Messstellen, aufgetragen. Die Emissionen sind aufgrund von messsystembedingten Signallaufzeiten gegenüber dem Luftverhältnis λ 9 um ca. 10 Sekunden nach spät verschoben.

Die Wechseldesulfatisierung wird durch abwechselnd fetten und mageren Motorbetrieb realisiert, gut erkennbar an den Stickoxid-Emissionen 10 und dem Luftverhältnis λ 9. Der Beginn der Wechseldesulfatisierung liegt bei etwa 50 Sekunden. Deutlich erkennbar ist in jeder fetten Phase das Ansteigen der Schwefeldioxid-Emission 7, die auf einen Schwefelaustrag aufgrund der Desulfatisierung hinweist. In jeder mageren Phase ist eine erhöhte Stickoxid-Emission 10 erkennbar. Ein Teil der Stickoxid-Konzentration 12 die vor dem NOₓ-Speicherkatalysator 4 vorhanden ist, passiert diesen. Der Temperaturverlauf des Verbrennungsabgases 11 in dem NOₓ-Speicherkatalysator 4 zeigt ab ca. 120 Sekunden nach Messbeginn höhere Werte als der Temperaturverlauf 13 vor diesem. Bei Betrachtung der Einhüllenden 14 und 14' der Verläufe von Schwefeldioxid- 7 und Stickoxid-Emission 10 fällt der gemeinsame Abfall der Schwefeldioxid- 7 und Stickoxid-Emission 10 ab etwa 100 Sekunden auf. Hieraus ist ersichtlich, dass die Messung der Stickoxid-Emission 10 repräsentativ für die Schwefeldioxid-Emissionen 7 ist. Wenn die Stickoxid-Emission 10 klein wird, kann daraus gefolgert werden, dass der Schwefel weitestgehend aus dem NOₓ-Speicherkatalysator 4 abgebaut ist. Unterschreitet die Stickoxid-Emission 10 während einer Desulfatisierung einen zweiten Sollwert, wird die Desulfatisierung abgebrochen.

Fig. 6 zeigt ein Flussdiagramm zur Erkennung einer Schwefelvergiftung des NOₓ-Speicherkatalysators 4. Mit dem Starten 15 der Brennkraftmaschine 2 beginnt die Messung der NOₓ-Emission 16 nach dem NOₓ-Speicherkatalysator 4 durch den ersten NOₓ-Sensor 5 und gleichzeitig die Bestimmung der NOₓ-Konzentration 17 im Verbrennungsabgas vor dem NOₓ-Speicherkatalysator 4. Das Steuergerät 1 führt eine Quotientenbildung 18 der NOₓ-Konzentration im Verbrennungsabgas vor dem NOₓ-Speicherkatalysator 4 zu der NOₓ-Emission durch. Anschließend wird ein Sollwertvergleich 19 zwischen dem Quotienten und einem ersten Sollwert, der aus dem Speicher mit Sollwerten 19 ausgelesen wird, durchgeführt. Der erste Sollwert ist abhängig von dem momentanen Betriebspunkt der Brennkraftmaschine 2. Bei Nichtunterschreitung des ersten Sollwertes werden die Schritte 16, 17 und 18 unverändert weiter geführt, bei Unterschreitung des ersten Sollwertes überprüft das Steuergerät 1 die Möglichkeit einer Desulfatisierung 20. Ist diese nicht durchführbar, führt das Steuergerät 1 weiterhin den Sollwertvergleich 19 mit aktuellen Quotienten durch, bis die Möglichkeit einer Desulfatisierung 20 gegeben ist. Erlaubt der Betriebszustand der Brennkraftmaschine 2 die Durchführung der Desulfatisierung 21, so wird diese gestartet.

Die Bestimmung der NOₓ-Konzentration 17 im Verbrennungsabgas vor dem NOₓ-Speicherkatalysator 4 erfolgt gemäß der Ausführung in Fig. 1 entweder aus dem Sensorausgangssignal des zweiten NOₓ-Sensors 6, oder gemäß Fig. 2 aus dem Kennfeld des Speichers mit Kennfeld 28, oder entsprechend Fig. 3 aus einer NOₓ-Berechnung der Recheneinheit 29 mit einem Verbrennungsmodell im Steuergerät 1.

Fig. 7 zeigt ein Flussdiagramm für die bedarfsgerechte Beendung einer Wechseldesulfatisierung. Die Brennkraftmaschine 2 befindet sich im Betriebszustand Wechseldesulfatisierung 21. Der erste NOₓ-Sensor 5 misst die NOₓ-Emission 22 nach dem NOₓ-Speicherkatalysator 4 während eines mageren Motorbetriebs. Der magere Motorbetrieb dauert zwischen einer und dreißig Sekunden, abhängig von der katalytischen Beschichtung; der fette Motorbetrieb dauert ebenfalls zwischen einer und dreißig Sekunden, abhängig von der katalytischen Beschichtung und wird vor Eintritt der Bildung von Schwefelwasserstoff beendet. Gleichzeitig wird die aktuelle NOₓ-Konzentration 23 im Verbrennungsabgas vor dem NOₓ-Speicherkatalysator 4 bestimmt.

Die Bestimmung der NOₓ-Konzentration 23 erfolgt gemäß der Ausführung in Fig. 1 entweder aus dem Sensorausgangssignal des zweiten NOₓ-Sensors 6, oder gemäß Fig. 2 aus dem Kennfeld des Speichers mit Kennfeld 28, oder entsprechend Fig. 3 aus einer NOₓ-Berechnung der Recheneinheit 29 mit einem Verbrennungsmodell im Steuergerät 1.

Beide NOₓ-Werte (vor und nach dem NOₓ-Speicherkatalysator 4) stehen dem Steuergerät 1 zur Verfügung. Das Steuergerät 1 führt eine Quotientenbildung 24 aus der NOₓ-Konzentration im Verbrennungsabgas vor dem NOₓ-Speicherkatalysator 4 zu der NOₓ-Emission durch und führt anschließend einen weiteren Sollwertvergleich 25 mit einem zweiten Sollwert aus dem Speicher mit Sollwerten 27 durch. Der zweite Sollwert hängt ebenfalls von dem momentanen Betriebspunkt der Brennkraftmaschine 2 ab. Überschreitet der Quotient den zweiten Sollwert nicht, wird die Wechseldesulfatisierung 21 weiter geführt. Bei Überschreitung des zweiten Sollwertes beendet das Steuergerät 1 die Wechseldesulfatisierung 26. Die Brennkraftmaschine kann wieder im mageren Motorbetrieb betrieben werden.

### Bezugszeichenliste:

- 1.: Steuergerät
- 2.: Brennkraftmaschine
- 3.: Abgasanlage
- 4.: NOₓ-Speicherkatalysator
- 5.: erster NOₓ-Sensor
- 6.: zweiter NOₓ-Sensor
- 7.: Schwefeldioxid-Emission
- 8.: Schwefelwasserstoff-Emission
- 9.: Luftverhältnis λ
- 10.: Stickoxid-Emission
- 11.: Temperatur des Verbrennungsabgases im NOₓ-Speicherkatalysator
- 12.: Stickoxid-Konzentration im Verbrennungsabgas vor NOₓ-Speicherkatalysator
- 13.: Temperatur des Verbrennungsabgases vor NOₓ-Speicherkatalysator
- 14, 14': Einhüllende der Emissionen von Schwefeldioxid und Stickoxiden
- 15.: Starten der Brennkraftmaschine
- 16.: Messung der NOₓ-Emission
- 17.: Bestimmung der NOₓ-Konzentration im Verbrennungsabgas vor NO Speicherkatalysator
- 18: Quotientenbildung
- 19.: Sollwertvergleich
- 20.: Möglichkeit einer Desulfatisierung
- 21.: Durchführung der Desulfatisierung
- 22.: Messung der NOₓ-Emission
- 23.: Bestimmung der NOₓ-Konzentration im Verbrennungsabgas vor NOₓ-Speicherkatalysator
- 24.: Quotientenbildung
- 25.: Sollwertvergleich
- 26.: Beenden der Desulfatisierung
- 27.: Speicher mit Sollwerten
- 28.: Speicher mit Kennfeld
- 29.: Recheneinheit

## Patentansprüche

1. Verfahren zum Betrieb einer Brennkraftmaschine zur Desulfatisierung eines in einer Abgasreinigungsanlage angeordneten NOₓ-Speicherkatalysators durch zyklischen Wechsel des Luftverhältnisses **dadurch gekennzeichnet, dass**
- die NOₓ-Emission im Verbrennungsabgas nach einem NOₓ-Speicherkatalysator fortlaufend oder intermittierend gemessen (16) und gleichzeitig ein weiterer Wert für eine NOₓ-Konzentration vor dem NOₓ-Speicherkatalysator ermittelt (17) wird,
- der Quotient aus dem Wert der NOₓ-Konzentration vor dem NOₓ-Speicherkatalysator zu dem NOₓ-Messwert nach dem NOₓ-Speicherkatalysator gebildet (18) und dieser mit einem ersten von der Motorlast abhängigen Sollwert fortlaufend verglichen (19) wird,
- bei Unterschreitung des ersten Sollwertes (20) eine Desulfatisierung eingeleitet (21) wird,
- während der Desulfatisierung (21) in jeder Magerphase die NOx-Konzentration im Verbrennungsabgas nach dem NOₓ-Speicherkatalysator gemessen (22) und gleichzeitig ein weiterer Wert für die NOx-Konzentration im Verbrennungsabgas vor dem NOₓ-Speicherkatalysator ermittelt (23) wird,
- der Quotient aus dem Wert der NOₓ-Konzentration vor dem NOₓ-Speicherkatalysator zu dem NOₓ-Messwert nach dem NOₓ-Speicherkatalysator gebildet (24) und dieser mit einem zweiten Sollwert fortlaufend verglichen (25) wird,
- bei Überschreitung des zweiten Sollwertes die Desulfatisierung gestoppt (26) wird.

2. Verfahren nach Anspruch 1 **dadurch gekennzeichnet, dass** die Sollwerte aus einem Speicher mit Sollwerten (27) ausgelesen werden.

3. Verfahren nach Anspruch 1 **dadurch gekennzeichnet, dass** die NOx-Konzentration im Verbrennungsabgas vor dem NOₓ-Speicherkatalysator (4) gemessen wird.

4. Verfahren nach Anspruch 1 **dadurch gekennzeichnet, dass** die NOx-Konzentration im Verbrennungsabgas vor dem NOₓ-Speicherkatalysator (4) aus einem Speicher mit Kennfeld (28) ausgelesen wird.

5. Verfahren nach Anspruch 1 **dadurch gekennzeichnet, dass** die NOx-Konzentration im Verbrennungsabgas vor dem NOₓ-Speicherkatalysator (4) mit einem Verbrennungsmodell von einer Recheneinheit (29) berechnet wird.

6. Vorrichtung zur Durchführung des Verfahrens nach einem der vorhergehenden Ansprüche **dadurch gekennzeichnet, dass** ein NOₓ-Sensor (5) in Strömungsrichtung nach einem NOₓ-Speicherkatalysator (4) angeordnet und mit einem Steuergerät (1) verbunden ist, mit dem die Desulfatisierung des NOₓ-Speicherkatalysators (4) in Abhängigkeit von dem NOₓ-Sensorausgangssignal und einem weiteren Wert für die NOx-Konzentration im Verbrennungsabgas vor dem NOₓ-Speicherkatalysator (4) durchführbar ist.

7. Vorrichtung nach Anspruch 6 **dadurch gekennzeichnet, dass** ein weiterer NOₓ-Sensor (6) vor dem NOₓ-Speicherkatalysator (4) angeordnet und mit dem Steuergerät (1) verbunden ist

8. Vorrichtung nach Anspruch 6 **dadurch gekennzeichnet, dass** die NOx-Konzentration im Verbrennungsabgas vor dem NOₓ-Speicherkatalysator (4) in einem Speicher mit Kennfeld (28) abgelegt und von dem Steuergerät (1) auslesbar ist.

9. Vorrichtung nach Anspruch 6 **dadurch gekennzeichnet, dass** die NOx-Konzentration im Verbrennungsabgas vor dem NOₓ-Speicherkatalysator (4) von einer Recheneinheit (29) in dem Steuergerät (1) mit Hilfe eines Verbrennungsmodells berechenbar ist.

10. Vorrichtung nach einem der zuvor genannten Ansprüche **dadurch gekennzeichnet, dass** der NOₓ-Sensor (5) mit einem Sauerstoffsensor in einem gemeinsamen Gehäuse kombinierbar ist.

## Claims

1. A method of operating an internal combustion engine for desulphation, by cyclic change of the air ratio, of an NOₓ storage catalytic converter disposed in an exhaust gas purification system, **characterised in that**
- the NOₓ emission in the exhaust gas after leaving an NOₓ storage catalytic converter is continuously or intermittently measured (16) and an additional value is simultaneously determined for an NOₓ concentration in front of the NOₓ storage catalytic converter (17),
- the quotient of the NOₓ concentration in front of the NOₓ storage catalytic converter and the NOₓ measured after the NOₓ storage catalytic converter is obtained (18) and is continuously compared (19) with a first set value dependent on the load on the engine, and
- if the quotient is below the first set value (20), desulphation is initiated (21),
- during the desulphation process (21) the NOₓ concentration in the exhaust gas after the NOₓ storage catalytic converter is measured (22) in each lean phase and simultaneously an additional value is determined for the NOₓ concentration in the exhaust gas in front of the NOₓ storage catalytic converter (23),
- the quotient of the NOₓ concentration in front of the NOₓ storage catalytic converter and the NOₓ measured after the NOₓ storage catalytic converter is obtained (24) and is continuously compared with a second set value (25), and
- if the second set value is exceeded, the desulphation process is stopped (26).

2. A method according to claim 1, **characterised in that** the set values are read out of a set-value memory (27).

3. A method according to claim 1, **characterised in that** the NOₓ concentration in the exhaust gas is measured in front of the NOₓ storage catalytic converter (4).

4. A method according to claim 1, **characterised in that** the NOₓ concentration in the exhaust gas in front of the NOₓ storage catalytic converter (4) is read out of a performance-graph memory (28).

5. A method according to claim 1, **characterised in that** the NOₓ concentration in the exhaust gas in front of the NOₓ storage catalytic converter (4) is calculated by an arithmetic unit (29), using a combustion model.

6. A device for working the method according to any of the preceding claims, **characterised in that** an NOₓ sensor (5) is disposed behind an NOₓ storage catalytic converter (4) in the direction of flow and is connected to a control unit (1) for desulphating the NOₓ storage catalytic converter (4) in dependence on the output signal of the NOₓ sensor and an additional value for the NOₓ concentration in the exhaust gas in front of the NOₓ storage catalytic converter (4).

7. A device according to claim 6, **characterised in that** an additional NOₓ sensor (6) is disposed in front of the NOₓ storage catalytic converter (4) and connected to the control unit (1).

8. A device according to claim 6, **characterised in that** the NOₓ concentration in the exhaust gas in front of the NOₓ storage catalytic converter (4) is filed in a performance-graph memory (28) and can be read out by the control unit (1).

9. A device according to claim 6, **characterised in that** the NOₓ concentration in the exhaust gas in front of the NOₓ storage catalytic converter (4) can be calculated by a computer unit (29) in the control unit (1), using a combustion model.

10. A device according to any of the previous claims, **characterised in that** the NOₓ sensor (5) can be combined with an oxygen sensor in a common casing.

## Revendications

1. Procédé permettant le fonctionnement d'un moteur à combustion interne pour la désulfatation d'un catalyseur à accumulateur de NOₓ, disposé dans un système de purification des gaz d'échappement, par alternance cyclique du rapport carburant/air,
**caractérisé en ce que**
- l'émission de NOₓ dans les gaz de la combustion est mesurée en continu ou par intermittence (16) après un catalyseur à accumulateur de NOₓ et une autre valeur d'une concentration en NOₓ déterminée en même temps (17) avant le catalyseur à accumulateur de NOₓ,
- le quotient (18) est calculé à partir de la valeur de la concentration en NOₓ avant le catalyseur à accumulateur de NOₓ par rapport à la valeur mesurée de NOₓ après le catalyseur à accumulateur de NOₓ et celle-ci mesurée en continu (19) avec une première valeur de consigne dépendant de la charge du moteur,
- une désulfatation est initiée (21) en cas de dépassement négatif de la première valeur de consigne (20),
- pendant la désulfatation (21), dans chaque phase pauvre, la concentration en NOₓ dans les gaz de la combustion est mesurée (22) après le catalyseur à accumulateur de NOₓ et une autre valeur de la concentration en NOₓ dans les gaz de la combustion est déterminée (23) en même temps avant le catalyseur à accumulateur de NOₓ,
- le quotient (24) est calculé à partir de la valeur de la concentration en NOₓ avant le catalyseur à accumulateur de NOₓ par rapport à la valeur mesurée de NOₓ après le catalyseur à accumulateur de NOₓ et celle-ci comparée (25) en continu à une deuxième valeur de consigne,
- la désulfatation est stoppée (26) en cas de dépassement négatif de la deuxième valeur de consigne.

2. Procédé selon la revendication 1,
**caractérisé en ce que**
les valeurs de consigne sont lues dans une mémoire comportant des valeurs de consigne (27).

3. Procédé selon la revendication 1,
**caractérisé en ce que**
la concentration en NOₓ dans les gaz de la combustion est mesurée avant le catalyseur à accumulateur (4) de NOₓ.

4. Procédé selon la revendication 1,
**caractérisé en ce que**
la concentration en NOₓ dans les gaz de la combustion est mesurée avant le catalyseur à accumulateur (4) de NOₓ à partir d'une mémoire comportant un diagramme caractéristique (28).

5. Procédé selon la revendication 1,
**caractérisé en ce que**
la concentration en NOₓ dans les gaz de la combustion est mesurée avant le catalyseur à accumulateur (4) de NOₓ avec un modèle de combustion d'un calculateur (29).

6. Dispositif pour la réalisation du procédé selon l'une quelconque des revendications précédentes,
**caractérisé en ce qu'**
un capteur (5) de NOₓ est disposé dans le sens de l'écoulement après un catalyseur à accumulateur (4) de NOₓ et relié à un appareil de commande (1) avec lequel la désulfatation du catalyseur à accumulateur (4) de NOₓ est réalisable en fonction du signal de sortie du capteur de NOₓ et d'une autre valeur de la concentration en NOₓ dans les gaz de la combustion avant le catalyseur à accumulateur (4) de NOₓ.

7. Dispositif selon la revendication 6,
**caractérisé en ce qu'**
un autre capteur de NOₓ est disposé avant le catalyseur à accumulateur (4) de NOₓ et relié à l'appareil de commande (1).

8. Dispositif selon la revendication 6,
**caractérisé en ce que**
la concentration de NOₓ dans les gaz de la combustion avant le catalyseur à accumulateur (4) de NOₓ est enregistrée dans une mémoire comportant un diagramme caractéristique (28) et peut être lue par l'appareil de commande (1).

9. Dispositif selon la revendication 6,
**caractérisé en ce que**
la concentration de NOₓ dans les gaz de la combustion avant le catalyseur à accumulateur (4) de NOₓ peut être calculée par un calculateur (29) dans l'appareil de commande (1) à l'aide d'un modèle de combustion.

10. Dispositif selon l'une quelconque des revendications indiquées précédemment,
**caractérisé en ce que**
le capteur (5) de NOₓ peut être combiné avec un capteur d'oxygène dans un boîtier commun.
